# EUROPÄISCHE PATENTSCHRIFT

(11) **EP 2 668 884 B1**
(45) Veröffentlichungstag und Bekanntmachung des Hinweises auf die Patenterteilung: **19.02.2020**
(21) Anmeldenummer: 13401051.1
(22) Anmeldetag: 27.05.2013
(51) Int. Cl.: A47L 15/42, D06F 39/08

(54) **Wasch- oder Geschirrspülmaschine mit einer Überwachungseinrichtung für den Wasserzulauf**
Washing machine or dish washer with a monitoring device for the water inlet
Lave-linge ou lave-vaisselle doté d'un dispositif de surveillance pour l'arrivée d'eau

(30) Priorität: 30.05.2012 DE 102012104637
(43) Veröffentlichungstag der Anmeldung: 04.12.2013
(73) Patentinhaber: Miele & Cie. KG, 33332 Gütersloh (DE)
(72) Erfinder: Heitkämper, Helmut, 32108 Bad Salzuflen (DE)

(56) Entgegenhaltungen:
- WO-A1-2011/128176
- DE-A1- 4 026 838
- US-A1- 2007 151 579

## Beschreibung

Die Erfindung bezieht sich auf eine Geschirrspülmaschine oder Waschmaschine gemäß Oberbegriff des Patentanspruchs 1.

Die Geschirrspülmaschinen werden im Haushalt an das gebäudeseitige Frischwassernetz angeschlossen. In der Regel erfolgt hierbei der Anschluss an ein gebäudeseitiges Wasserzulaufventil - auch als Wasserhahn bezeichnet - , welches als manuell zu öffnendes und zu schließendes Ventil den Wasserzulauf zur Maschine freigibt oder sperrt.

Bei den modernen Geschirrspülmaschinen erfolgt der Wasserzulauf in der Regel über maschinenseitig zugeordnete Magnetventile, die außerhalb des Gerätes am Zulaufschlauch angebracht sind und über die Programmsteuereinrichtung der Maschine elektrisch ansteuerbar sind.
Die WO2011/128176A1 beschreibt eine Geschirrspülmaschine mit einer Steuereinrichtung, welche innerhalb eines Spülprogrammes eine Fehlfunktion bei einem Wassereinlauf erkennt und dem Benutzer diese Fehlfunktion mittels einer Anzeigevorrichtung signalisiert.
Darüber hinaus sind praktischen Einsatz Geschirrspülmaschinen bekannt (z.B. G1520 von Miele), bei denen die Programmwahl- und Programmsteuereinrichtung über eine Anzeige verfügt, die dem Benutzer anzeigt, ob der gebäudeseitige Wasseranschluss geöffnet, zugesperrt oder ob ein Wasserzulauf aus sonstigen Gründen unterbunden ist. Weiterhin sind diese Geschirrspülmaschinen mit einer sogenannten Startvorwahl-Funktion ausgestattet, mittels der ein vorgewähltes Spül- oder Waschprogramm nach Ablauf einer voreingestellten Zeit automatisch starten kann.
Diese Funktion wird z.B zweckmäßigerweise dazu benutzt, dass der Benutzer die Maschine bereits am Tage für ein bestimmtes Programm einstellen kann, wobei das Programm dann aber erst in der Nacht abläuft, um den günstigeren Nachtstromtarif nutzen zu können.
Weiterhin können Wasch- und Geschirrspülmaschinen mit einer sogenannten Smartstart-Funktion ausgerüstet sein, die es in einem vernetzten, intelligenten Stromnetz (Smart Grid) erlaubt, den Betrieb der Maschine zu starten, wenn gerade günstige Stromtarife gelten.

Bei den Geschirrspülmaschinen der vorbeschriebenen Art wird es als nachteilig empfunden, dass im Falle der Nutzung einer Startvorwahl- oder Smartstart-Funktion das vorgewählte Programm zwar bei Ablauf der eingestellten Zeit startet, jedoch läuft die Aktivierung des Programms ins Leere, wenn gleichzeitig nicht der gebäudeseitige Wasseranschluss geöffnet ist oder eine Störung des Wasserzulaufs aus sonstigen Gründen vorliegt. Andere Sicherheitsvorkehrungen in der Maschine sorgen zwar dafür, dass in diesem Fall die Betriebssicherheit des Gerätes nicht gefährdet wird, jedoch ist es für den Benutzer unbefriedigend, wenn er das Programm später noch einmal wiederholen muss.

Der Erfindung stellt sich somit das Problem, bei Geschirrspülmaschinen oder auch bei Waschmaschinen der eingangs genannten Art eine Möglichkeit bereitzustellen, mit der dem Benutzer bereits vor der endgültigen Aktivierung eines Startvorwahl-Programms signalisiert wird, wenn das gebäudeseitige Wasserzulaufventil nicht geöffnet ist oder eine Störung des Wasserzulaufs aus sonstigen Gründen vorliegt.

Erfindungsgemäß wird dieses Problem durch eine Wasch- oder Geschirrspülmaschine gemäß Oberbegriff mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen insbesondere darin, dass dem Benutzer eine zusätzliche Überwachungsfunktion zur Hand gegeben wird, mit der er in der Lage ist, auch bei Wahl eines Programms über die Startvorwahl- oder Smartstart-Funktion sofort und rechtzeitig zu erkennen, wenn das gebäudeseitige Wasserzulaufventil noch geschlossen ist oder aus anderen Gründen kein Wasserzulauf erfolgt.
Der mit der erfindungsgemäßen Ausbildung zu realisierende Nutzen kann mit einfachen Mitteln geschaffen werden, da lediglich die bereits ohnehin vorhandenen Steuereinrichtungen genutzt werden, die den Wasserzulauf beziehungsweise die zufließende Wassermenge steuern und regeln.

Bei einer elektronischen Programmsteuerung mit einer geeigneten Mikrocomputersteuerung und einem auf den Wasserzulauf in irgend einer Weise reagierenden Sensor kann die Erfindung durch eine einfache Softwareänderung herbeigeführt werden.

Ein Ausführungsbeispiel der Erfindung ist in den Zeichnungen rein schematisch dargestellt und wird nachfolgend näher beschrieben.
- Figur 1: zeigt in vereinfachter und rein schematisch gehaltener Weise eine Geschirrspülmaschine für den Einsatz im Haushalt mit den üblichen Funktionsmitteln für den Wasserzulauf und für die Programmsteuerung der Maschine.

Die in der Figur 1 gezeigte Geschirrspülmaschine oder Waschmaschine 1 besitzt eine übliche Bedienblende 2, in der Programmwahltasten 4 für die Vorwahl eines bestimmten Spülprogramms angeordnet sind. Über ein Anzeigedisplay 5 werden dem Benutzer die entsprechenden Kontroll- und Programminformationen vermittelt. Unterhalb dieses Displays 5 ist eine zusätzliche Anzeigevorrichtung 51 dargestellt, die den Zustand des gebäudeseitigen Wassereinlaufventils 6 optisch und / oder akustisch signalisieren kann.

Hinter der Bedienblende ist in der Zeichnung symbolisch die zentrale Programmsteuerung 3 der Maschine dargestellt. Diese Programmsteuereinrichtung 3 umfasst ein mikrocomputergesteuertes System und steht steuerungstechnisch mit den Magnetventilen 7 und dem Flügelradzähler 9 in Verbindung, auf dessen Funktion nachstehend näher eingegangen wird.

Wie bei hochwertigen Geschirrspül- oder Waschmaschinen üblich, sind hier aus Sicherheitsgründen zwei hintereinander geschaltete Magnetventile vorgesehen, die über einen Anschlussblock an das mechanische Wasserzulaufventil 6 angeschlossen werden können. Bei geöffnetem Wasserzulaufventil 6 und wenn die elektrisch ansteuerbaren Magnetventile 7 ebenfalls geöffnet werden, gelangt das zulaufende Frischwasser über den Zulaufschlauch 8 in die Geschirrspül- oder Waschmaschine.

Bevor das Wasser in den Spülbehälter der Maschine gelangt, wird das Wasser über die entsprechenden Sicherheitseinrichtungen (unter anderem "Freie Fließstrecke") sowie über einen Sensor 9 geleitet, der die für das jeweilige Programm benötigte Wasserzulaufmenge steuert und in Verbindung mit den entsprechende Steuereinrichtungen regelt.
Im hier gezeigten Fall ist das Wassermengenmessgerät als Flügelradzähler 9 ausgebildet. Der Flügelradzähler 9 dient dazu, die richtige Dosierung der einlaufenden Wassermenge zu steuern und zu regeln. Ein sich im Wasserzulaufstrom drehendes Flügelrad liefert in Abhängigkeit von der durchfließenden Wassermenge elektrische Impulse, die von der Programmsteuerungseinrichtung 3 als Indiz für die zugelaufene Wassermenge ausgewertet werden.

Bei der im Ausführungsbeispiel gezeigten Spül- oder Waschmaschine ist die erfindungsgemäße Funktion wie folgt:
Wenn der Benutzer über die Programmwahltasten 4 das gewünschte Spülprogramm zusammengestellt hat und nun zusätzlich über eine der Programmwahltasten 4 die Startvorwahl-Funktion mit einer entsprechenden Zeiteinstellung ausgewählt hat, kann er nun die Startvorwahl entsprechend aktivieren. Daraufhin werden automatisch die Magnetventile 7 über die Programmsteuereinrichtung 3 mit einem Impuls und mit kurzer Zeitdauer, vorzugsweise 1 bis 10 Sekunden, in die geöffnete Position geschaltet. Sollte hierbei der Wasserhahn 6 ordnungsgemäß geöffnet sein, so signalisiert der Flügelradzähler 9 der Programmsteuereinrichtung 3, dass Wasser zugeflossen ist. In diesem Fall erfolgt also keine entsprechende Störungsmeldung und das Programm läuft nach Ablauf der eingestellten Zeit ordnungsgemäß ab.

Sollte jedoch bei Aktivierung der Magnetventile 7 das Wasserzulaufventil 6 geschlossen sein, so bedeuten die fehlenden Impulse vom Flügelradzähler 9 für die Programmsteuereinrichtung 3, dass dem Benutzer eine Fehlermeldung über das geschlossene Wasserzulaufventil 6 zum Beispiel an der Anzeigevorrichtung 51 angezeigt werden muss.

In diesem Fall kann der Benutzer noch rechtzeitig das Wasserzulaufventil 6 manuell öffnen, so dass das über die Startvorwahl ausgewählte Programm zur gegebenen Zeit ordnungsgemäß ausgeführt werden kann.

Sollte das Wasserzulaufventil 6 aber geöffnet sein und trotzdem eine Störungsmeldung erfolgen, kann dies z.B. auf ein verstopftes Filtersieb im Zulaufschlauch oder auf eine andere Unterbrechung im Zuleitungsweg zurückzuführen sein. Der Benutzer erhält auch in diesen Fällen ein Signal, so dass er der Störungsursache auf den Grund gehen kann.

Für die Ausübung der Erfindung ist zwar der vorbeschriebene Flügelradzähler 9 besonders vorteilhaft geeignet. Es lassen sich natürlich auch hierfür andere Systeme für die Ermittlung des Wasserzulaufs nutzen, wie sie in üblichen Spülmaschinen verwendet werden. Wesentlich ist dabei lediglich, dass innerhalb des Gerätes und seiner Steuereinrichtungen Mittel vorgesehen sind, die Signale generieren, die einen Wasserdurchfluss beziehungsweise im Spülbehälter eingeflossenes Wasser detektieren können.

### Bezugszeichenliste

- 1.: Geschirrspülmaschine
- 2.: Bedienblende
- 3.: Programmsteuereinrichtung
- 4.: Programmwahltasten
- 5.: Anzeigedisplay
- 51.: Anzeigevorrichtung
- 6.: Wasserzulaufventil
- 7.: Magnetventil
- 8.: Zulaufschlauch
- 9.: Sensor für den Wassereinlauf (Flügelradzähler)

## Patentansprüche

1. Geschirrspülmaschine oder Waschmaschine mit einem den Wasserzulauf steuerbaren, elektrischen Magnetventil und mit einer Programmsteuereinrichtung, welche die Spül- bzw. Waschprozesse steuert und wobei die Programmsteuereinrichtung eine Steuerungseinrichtung aufweist, mit der eine Startvorwahl-Funktion oder eine Smartstart-Funktion anwählbar ist, mittels der ein vorgewähltes Spül- oder Waschprogramm nach Ablauf einer voreingestellten Zeit oder zu einem späteren Zeitpunkt automatisch starten kann, sowie mit einer auf den Wasserzulauf reagierenden Steuereinrichtung,
**dadurch gekennzeichnet,**
**dass** die Programmsteuereinrichtung (3) mit einer Überwachungseinrichtung in Verbindung steht, die dem Benutzer des Gerätes noch vor der endgültigen Aktivierung eines Programms mit einer Startvorwahl- oder einer Smartstart-Funktion, nämlich bereits bei der Anwahl des Programms mit einer Startvorwahl- oder einer Smartstart-Funktion über eine Anzeigevorrichtung (51) signalisiert, wenn das gebäudeseitige Wasserzulaufventil (6) noch geschlossen ist oder aus anderen Gründen kein Wasserzulauf erfolgt, wobei bei der Anwahl oder bei der Aktivierung der Startvorwahl- oder Smartstart-Funktion für einen kurzen Zeitraum das geräteseitige Wasserzulaufventil (6) angesteuert wird und bei Sensierung eines nicht erfolgten Wasserzulaufs mittels eines dafür geeigneten Sensors (9) die Anzeigevorrichtung (51) diesen Zustand signalisiert.

2. Geschirrspülmaschine oder Waschmaschine nach Anspruch 1,
**dadurch gekennzeichnet,**
**dass** in der Bedienblende (2) eine optische und/oder akustische Anzeigevorrichtung (51) angeordnet ist, die signalisiert, wenn sich das Wasserzulaufventil (6) im abgesperrten Zustand befindet oder der Wasserzulauf aus anderen Gründen gestört ist.

3. Geschirrspülmaschine oder Waschmaschine nach einem der Ansprüche 1 bis 3,
**dadurch gekennzeichnet,**
**dass** als Sensor (9) für den Wassereinlauf ein Flügelradzähler verwendet wird, der die benötigte Wassereinlaufmenge für das jeweilige Wasch- oder Spülprogramm steuert und regelt.

## Claims

1. Dishwasher or washing machine comprising an electric solenoid valve which can control the water supply, and comprising a program control device which controls the rinsing and washing processes, the program control device having a control device, using which a delay start function or a smart start function can be selected, by means of which function a preselected rinsing or washing program can start automatically after a preset amount of time has passed or at a later time, and comprising a control device which reacts to the water supply,
**characterised in that**
the program control device (3) is connected to a monitoring device which, even before the final activation of a program having a delay start or a smart start function, specifically as soon as the program having a delay start or a smart start function is selected, signals to the user of the appliance via a display apparatus (51) when the water supply valve (6) on the building side is still closed or there is no water supply for other reasons, the water supply valve (6) on the appliance side being actuated for a short period of time when the delay start function or smart start function is selected or activated, and the display apparatus (51) signalling the state when it is sensed by a suitable sensor (9) that there is no water supply.

2. Dishwasher or washing machine according to claim 1,
**characterised in that**
an optical and/or acoustic display apparatus (51) is arranged in the control panel (2), which apparatus signals when the water inlet valve (6) is in the blocked state or the water supply is disrupted for other reasons.

3. Dishwasher or washing machine according to any of claims 1 to 3, **characterized in that** an impeller meter is used as the sensor (9) for the water inlet, which sensor controls the required water inlet quantity for the relevant washing or rinsing program in an open- and closed-loop manner.

## Revendications

1. Lave-vaisselle ou lave-linge muni d'une vanne magnétique électrique qui peut être commandée par l'arrivée d'eau, et d'un dispositif de commande de programme qui commande les processus de rinçage ou de lavage, le dispositif de commande de programme présentant un dispositif de commande permettant la sélection d'une fonction de démarrage différé ou d'une fonction de démarrage intelligent, au moyen de laquelle un programme de rinçage ou de lavage présélectionné peut démarrer automatiquement après une durée prédéfinie ou à un moment ultérieur, ainsi que d'un dispositif de commande qui réagit à l'arrivée d'eau,
**caractérisé en ce**
**que** le dispositif de commande de programme (3) est raccordé à un dispositif de surveillance qui signale à l'utilisateur de l'appareil par l'intermédiaire d'un dispositif d'affichage (51), avant même l'activation finale d'un programme en utilisant une fonction de démarrage différé ou de démarrage intelligent, précisément dès la sélection du programme en utilisant une fonction de démarrage différé ou de démarrage intelligent, quand la vanne d'arrivée d'eau (6) côté bâtiment est encore fermée ou quand aucune arrivée d'eau n'a lieu pour d'autres raisons, la vanne d'arrivée d'eau (6) côté appareil étant actionnée lors de la sélection ou de l'activation de la fonction démarrage différé ou de démarrage intelligent, et le dispositif d'affichage (51) signalant cet état lorsqu'une arrivée d'eau non réussie est détectée au moyen d'un capteur (9) approprié.

2. Lave-vaisselle ou lave-linge selon la revendication 1,
**caractérisé en ce**
**qu'**un dispositif d'affichage (51) optique et/ou acoustique est disposé dans le panneau de commande (2), lequel dispositif signale quand la vanne d'arrivée d'eau (6) se trouve à l'état bloqué ou quand l'arrivée d'eau est interrompue pour d'autres raisons.

3. Lave-vaisselle ou lave-linge selon l'une des revendications 1 à 3,
**caractérisé en ce**
**qu'**un compteur à turbine est utilisé comme capteur (9) pour l'eau en arrivée, lequel compteur commande et régule la quantité d'eau en arrivée requise pour le programme de lavage ou de rinçage concerné.
